# FASCICULE DE BREVET EUROPEEN

(11) **EP 0 414 319 B1**
(45) Date de publication et mention de la délivrance du brevet: **03.08.1994**
(21) Numéro de dépôt: 90202235.9
(22) Date de dépôt: 20.08.1990
(51) Int. Cl.: G05F 1/565

(54) **Circuit destiné à fournir une tension de référence**
Schaltung für die Lieferung einer Referenzspannung
Circuit for supplying a reference voltage

(30) Priorité: 22.08.1989 FR 8911114
(43) Date de publication de la demande: 27.02.1991
(73) Titulaire: PHILIPS COMPOSANTS, 92150 Suresnes (FR); Philips Electronics N.V., 5621 BA Eindhoven (NL)
(72) Inventeur: Barbu, Stéphane, Société Civile S.P.I.D., F-75008 Paris (FR); Morisson, Richard, Société Civile S.P.I.D., F-75008 Paris (FR); Gandy, Philippe, Société Civile S.P.I.D., F-75008 Paris (FR)
(74) Mandataire: Charpail, François

(56) Documents cités:
- EP-A- 0 019 095
- EP-A- 0 226 725
- WO-A-86/05604
- NEW ELECTRONICS INCORPORATING ELECTRONICS TODAY vol. 17, no. 16, août 1984, LONDON GB page 23 M.A. BURNS: "LOW QUIESCENT CURRENT REGULATOR"

## Description

L'invention concerne un circuit destiné à fournir une tension de référence, comportant un générateur de tension présentant une borne d'alimentation et une sortie pour délivrer une tension de valeur nominale donnée et comportant un amplificateur différentiel présentant une borne d'alimentation pour une source de tension d'alimentation, une entrée non inverseuse connectée à la sortie du générateur de tension, une entrée inverseuse et une sortie ainsi qu'un premier étage suiveur de sortie, dont la sortie qui délivre ladite tension de référence est rétro-couplée à l'entrée inverseuse de l'amplificateur par l'intermédiaire d'un pont diviseur.

Un tel circuit est connu de "Analysis and Design of Analog Integrated Circuits" de Paul R. GRAY et ROBERT G. MEYER (John Wiley and Sons - New-York 1977) fig.d.37 p.516 Voltage regulator.

Le générateur de tension est susceptible, lors de sa mise sous tension de donner lieu à des instabilités.

L'invention a pour objet un circuit permettant d'éviter cet inconvénient.

L'idée de base de l'invention consiste à ne transmettre en sortie le signal du générateur de tension que lorsque la tension d'alimentation est suffisante pour que la région d'instabilités possibles soit dépassée.

Le circuit selon l'invention est dans ce but caractérisé en ce que la sortie de l'amplificateur différentiel est reliée à l'entrée du premier étage suiveur à travers un dispositif de commutation commandé, le premier étage suiveur ayant son entrée reliée à borne d'alimentation à travers une première résistance, et ayant sa sortie reliée à la borne d'alimentation du générateur de tension et en ce qu'il comporte un circuit de commande du dispositif de commutation agencé pour recevoir au moins la tension d'alimentation de manière que le dispositif de commutation soit fermé lorsque la première tension d'alimentation atteint un seuil pour lequel à la fois le générateur de tension et l'amplificateur différentiel sont dans une zone de fonctionnement nominal.

Le générateur de tension est alimenté par la tension de référence produite par le circuit, et la tension de référence, une fois le dispositif de commutation fermé, est 1/k fois plus élevée que la tension produite par le générateur de tension, k étant le rapport de division du premier pont diviseur. Lorsque la première tension d'alimentation a une valeur faible, insuffisante pour que le dispositif de commutation soit fermé, la tension en sortie du circuit, qui alimente également le générateur de tension varie avec la même pente que la première tension d'alimentation, à une constante près. La courbe de tension de sortie en fonction de la première tension d'alimentation ne présente donc plus de risque d'instabilité.

Il est particulièrement avantageux que le circuit de commande et le circuit de commutation commandé coopèrent directement avec l'amplificateur différentiel. Ceci permet en effet de simplifier le schéma électronique.

Dans ce but, l'amplificateur différentiel peut comporter une première branche dont l'entrée est ladite entrée non inverseuse et une deuxième branche dont l'entrée est ladite entrée inverseuse, le circuit de commande peut être agencé pour inhiber le passage du courant dans la deuxième branche lorsque la tension d'alimentation est inférieure audit seuil, et le circuit de commutation commandé peut comporter un deuxième étage suiveur qui est agencé pour n'être conducteur que lorsque du courant traverse la deuxième branche.

La première branche peut comporter le trajet émetteur-collecteur d'un premier transistor d'un premier type dont la base et le collecteur sont connectés respectivement à l'émetteur et à la base d'un deuxième transistor du premier type dont le collecteur est connecté à une deuxième source de tension d'alimentation, le collecteur du premier transistor étant connecté à celui d'un troisième transistor du deuxième type opposé au premier, dont l'émetteur est reliè à la deuxième source de tension d'alimentation à travers une deuxième résistance et dont la base constitue l'entrée non inverseuse de l'amplificateur différentiel. Une telle branche présente une structure telle qu'elle dérive du courant à partir de niveaux faibles de la première tension d'alimentation.

La deuxième branche peut comporter le trajet émetteur-collecteur d'un quatrième transistor de premier type dont la base est connectée à celle du premier transistor, le collecteur du quatrième transistor étant connecté à celui d'un cinquième transistor du deuxième type dont l'émetteur est connecté à celui du troisième transistor et dont la base constitue l'entrée inverseuse de l'amplificateur différentiel. Une telle branche présente une structure telle qu'elle dérive du courant seulement à partir d'un niveau significatif relativement élevé de la première tension d'alimentation.

Le quatrième transistor peut avoir son émetteur connecté à celui du premier transistor.

Le circuit de commande est avantageusement commun aux deux branches. Dans ce but, le circuit de commande peut comporter un sixième transistor du deuxième type dont le collecteur est connecté à la première source de tension d'alimentation, dont l'émetteur est connecté aux émetteurs des premier et quatrième transistors, et dont la base est connectée à la borne de la première résistance qui n'est pas connectée à la première source de tension d'alimentation. La tension sur la base du sixième transistor détermine le seuil à partir duquel l'amplificateur différentiel produit un signal de sortie.

Le deuxième étage suiveur peut comporter un septième transistor dont la base est connectée au collecteur du cinquième transistor, dont le collecteur est connecté à la deuxième source de tension d'alimentation et dont l'émetteur est relié à l'entrée du premier étage suiveur, éventuellement par l'intermédiaire d'une diode en direct.

La valeur dudit seuil pourra être choisi avec plus de précision en disposant une deuxième résistance entre la première résistance et l'entrée du premier étage suiveur.

Le premier étage suiveur comporte avantageusement un huitième transistor à deux émetteurs dont la base constitue l'entrée, dont le collecteur est connecté à la première source de tension d'alimentation, dont le premier émetteur est connecté à une extrémité du pont et dont le deuxième émetteur constitue la sortie du premier étage suiveur.

L'invention sera mieux comprise à la lecture de la description qui va suivre, donnée à titre d'exemple non limitatif, en liaison avec les dessins qui représentent :
- la figure 1, un circuit régulateur du type série selon l'art antérieur précité.
- la figure 2, un circuit selon l'invention.
- la figure 3, un mode préféré de réalisation de l'invention.
- la figure 4, une variante de la figure 3.
- et la figure 5, des courbes de tension en fonction de la tension d'alimentation selon la figure 3 ou 4.

Selon la figure 1, un générateur de tension REF délivre une tension V_{R} qui est appliquée à l'entrée non inverseuse d'un amplificateur différentiel A alimenté à une tension d'alimentation V_{cc}. La sortie S de l'amplificateur A attaque un circuit suiveur T dont la sortie, qui délivre une tension de référence régulée V_{O} est rétro-couplée à l'entrée inverseuse de l'amplificateur A par l'intermédiaire d'un pont diviseur résistif R₃, R₄. Le générateur de tension REF est alimenté par la tension d'alimentation V_{cc}. Lors de la mise sous tension, toute instabilité de la tension V_{R} du générateur de tension REF se répercute directement sur la tension V_{O}.

Selon la figure 2, le générateur de tension REF délivre en sortie une tension V$\frac{\text{+}}{\text{i}}$ qui est appliquée à l'entrée non inverseuse de l'amplificateur différentiel A alimenté à une tension d'alimentation V_{cc}. La sortie S de l'amplificateur A est reliée par l'intermédiaire d'un dispositif de commutation commandé 1 à l'entrée S' du circuit suiveur. Une résistance R₁ est disposée entre l'entrée S' et la source de tension d'alimentation V_{cc}. La sortie du circuit suiveur délivre la tension de référence régulée V_{O}. Cette sortie est bouclée sur l'entrée inverseuse de l'amplificateur A (signal V$\frac{\text{-}}{\text{i}}$ ) à l'aide d'un pont diviseur comportant des résistances R₃ et R₄. Le signal V$\frac{\text{-}}{\text{i}}$ est présent au point commun (ou point milieu) du pont diviseur. L'autre extrémité du point diviseur est connectée à une deuxième source de tension d'alimentation (ici le pôle de mode commun). Le circuit suiveur est représenté comme un transistor T dont la base est le point S', dont l'émetteur délivre le signal V_{O} et dont le collecteur est connecté à la source de tension d'alimentation V_{cc}. Le signal V_{O} est appliqué à la borne d'alimentation du générateur de tension REF. Un circuit de commande C qui reçoit la tension d'alimentation V_{cc} (et éventuellement la tension V_{O}) est agencée de manière à fermer le dispositif de commutation 1 lorsque la tension d'alimentation V_{cc} dépasse un seuil donné pour lequel la tension V$\frac{\text{+}}{\text{i}}$ délivrée par le générateur de tension REF a dépassé la portion de sa caractéristique dans laquelle peuvent se produire des instabilités. De ce fait, lorsque le circuit est mis sous tension, la tension d'alimentation V_{cc} part de la valeur 0 et augmente pour atteindre sa valeur nominale. Lorsque sa valeur est inférieure au seuil donné, le courant de commutation 1 est ouvert et la tension V_{O} évolue proportionnellement à la valeur instantanée de la tension V_{cc} et indépendamment de la tension V$\frac{\text{+}}{\text{i}}$. En effet, l'entrée S' de l'étage suiveur est référencée au potentiel V_{cc} à travers la résistance R₁. Par contre lorsque la valeur instantanée de la tension V_{cc} atteint le seuil donné, le circuit de commutation 1 est fermé, et la tension V_{O} a alors pour valeur :
Pour une certaine valeur de V_{cc}, V$\frac{\text{+}}{\text{i}}$ atteint sa valeur nominale V_{REF}.

Selon la figure 3, un générateur de tension (dit du type "band gap") décrit dans l'ouvrage précité p.295, comporte un transistor T₁₁ de type npn dont le collecteur est connecté au point B précité et qui présente une résistance R₁₅, faisant office de source de courant, entre son collecteur et sa base. L'émetteur du transistor T₁₁ qui délivre la tension V$\frac{\text{+}}{\text{i}}$ est reliée à une diode (transistor npn T₁₂ monté en diode par court-circuit base-collecteur) à travers une résistance R₁₁. L'émetteur du transistor T₁₂ est connecté au pôle de mode commun, et sa base à celle d'un transistor T₁₄ dont l'émetteur est relié au pôle de mode commun à travers une résistance R₁₄ et dont le collecteur est d'une part relié à l'émetteur de transistor T₁₁ à travers une résistance R₁₆ et d'autre part connecté à la base d'un transistor npn T₁₅ dont l'émetteur est connecté au pôle de mode commun, et dont le collecteur est connecté à la base de transistor T₁₁.

L'amplificateur A comporte une première branche présentant un transistor T₅ de type pnp dont l'émetteur est connecté à un point F, dont la base est connectée à l'émetteur d'un transistor T₇ de type pnp, dont le collecteur est connecté au pôle de mode commun et dont la base est connectée au collecteur de transistor T₅. Le collecteur du transistor T₅ est connecté à celui d'un transistor T₈ de type npn dont la base est attaquée par la tension V$\frac{\text{+}}{\text{i}}$ disponible sur l'émetteur du transistor T₁₁, et dont l'émetteur est relié au pôle de mode commun à travers une résistance R₈. Les transistors T₅ et T₇ présentent deux jonctions émetteur-base en série ce qui fait qu'un courant est susceptible de circuler dans la première branche même pour une faible valeur de potentiel au point F. La deuxième branche présente un transistor pnp T₆ dont l'émetteur est connecté au point F, dont la base est connectée à celle du transistor T₅ et dont le collecteur (point S) est connecté à celui d'un transistor npn T₉ dont l'émetteur est relié au pôle de mode commun à travers la résistance R₈. Le circuit de commande comporte un transistor npn T₃ dont le collecteur est connecté à la source de tension d'alimentation V_{cc}, dont l'émetteur est connecté audit point F et dont la base est connectée de préférence au point milieu H d'un pont diviseur R₁,R₂ présentant deux résistances R₁ et R₂ en série entre la source de tension d'alimentation V_{cc} et le point S′, ou bien directement au point S′, la résistance R₂ étant omise. Le circuit de commutation comporte un transistor pnp T₁₀ dont la base est connectée au point S (sortie de l'amplificateur A), dont le collecteur est connecté au pôle de mode commun et dont l'émetteur est relié au point S′ à travers une diode en direct D.

L'étage suiveur de sortie comporte un transistor (T₁, T₂) à deux émetteurs (ou deux transistors T₁ et T₂ montés en émetteur suiveur), l'émetteur de T₁ connecté au pont diviseur (R₃, R₄) et celui de T₂ délivrant la tension Vₒ au point B. La présence de ce double émetteur (ou des deux transistors) permet classiquement un meilleur découplage vis à vis de l'impédance de charge.

Lorsque V_{cc} a une valeur inférieure au seuil donné, la première branche de l'amplificateur est susceptible d'être traversée par un courant, mais la deuxième branche n'est traversée par aucun courant. Le transistor T₁₀ est alors bloqué. La base des transistors T₁ et T₂ est alors à un potentiel très voisin de la valeur instantanée de V_{cc}.

On a alors ${\text{V}}_{\text{o}} {\text{= (V}}_{\text{cc}} {\text{- V}}_{\text{D}} \text{)}$
et
avec V_{D} = tension base-émetteur d'un transistor (environ 0,7V).

Lorsque V_{cc} atteint le seuil donné, la deuxième branche de l'amplificateur est traversée par un courant suffisant pour que le transistor T₁₀ soit en état de conduction. L'amplificateur est dans sa région de fonctionnement et on a :
V_{S′} désignant la tension au point S′.

Considérons V$\frac{\text{+}}{\text{i}}$ ≃ V_{REF} c'est-à-dire que pour le calcul, on considère que le seuil de tension correspond pratiquement au seuil de fonctionnement correct du générateur de tension.
Il vient :
Pour l'amplificateur décrit, un fonctionnement correct impose que V_{H} soit au moins égal à 5V_{D} (en fait il faut que V_{H} soit sensiblement supérieur à cette valeur). On a alors :
Le rapport
Permet donc de déterminer le seuil V_{ccO} de V_{cc} à partir duquel le circuit de commutation est fermé. Si on omet la résistance R₂, les points H et S' sont confondus, et
et la résistance R₁ n'intervient plus dans la détermination du seuil.
Il faut alors :
Suivant la figure 4, la base du transistor T₃ est connectée au point milieu H' d'un pont diviseur R'₁ et R'₂ disposé entre la source de tension V_{cc} et le pôle de mode commun. La base du transistor T₁ est reliée à la source de tension V_{cc} à travers la résistance R₁. L'émetteur du transistor T₃ est connecté au point C, celui du transistor T₁ est relié au point A à travers la résistance R₃, et celui du transistor T₂ est connecté au point B. Le reste du circuit est comme à la figure 3.
On a
La condition de seuil est alors :
${\text{V}}_{\text{H'}} {\text{> 5V}}_{\text{D}}$
Le rapport
détermine le seuil V_{cco} de V_{cc} à partir duquel le circuit de commutation est fermé.

Suivant la figure 5, les tensions V$\frac{\text{+}}{\text{i}}$, V$\frac{\text{-}}{\text{i}}$ et V₀ croissent dès que V_{cc} atteint V_{D} (0,7 V), la régulation étant obtenue à partir de 6 V_{D} (environ 4,2 V).

## Revendications

1. Circuit destiné à fournir une tension de référence comportant un générateur de tension présentant une borne d'alimentation et une sortie pour délivrer une tension de valeur nominale donnée et comportant un amplificateur différentiel présentant une borne d'alimentation pour une première source de tension d'alimentation, une entrée non inverseuse connectée à la sortie du générateur de tension, une entrée inverseuse et une sortie ainsi qu'un premier étage suiveur de sortie dont la sortie, qui délivre ladite tension de référence, est rétro-couplée à l'entrée inverseuse de l'amplificateur différentiel par l'intermédiaire d'un pont diviseur caractérisé en ce que la sortie de l'amplificateur différentiel (A) est reliée à l'entrée du premier étage suiveur (T) à travers un dispositif de commutation commandé (1), le premier étage suiveur (T) ayant son entrée reliée à la borne d'alimentation à travers une première résistance (R₁) et ayant sa sortie,qui délivre ladite tension de référence (Vₒ), reliée à la borne d'alimentation du générateur de tension (REF) et en ce qu'il comporte un circuit de commande (C) du dispositif de commutation (1) agencé pour recevoir au moins la tension d'alimentation de manière que le dispositif de commutation soit fermé lorsque la tension d'alimentation atteint un seuil pour lequel à la fois le générateur de tension (REF) et l'amplificateur différentiel (A) sont dans une zone de fonctionnement nominal.

2. Circuit selon la revendication 1 caractérisé en ce que l'amplificateur différentiel comporte une première branche dont l'entrée est ladite entrée non inverseuse, et une deuxième branche dont l'entrée est ladite entrée inverseuse, en ce que le circuit de commande est agencé pour inhiber le passage du courant dans la deuxième branche lorsque la tension d'alimentation est inférieure audit seuil, et en ce que le circuit de commutation commandé comporte un deuxième étage suiveur qui est agencé pour n'être conducteur que lorsque du courant traverse la deuxième branche.

3. Circuit selon la revendication 2 caractérisé en ce que la première branche comporte le trajet émetteur-collecteur d'un premier transistor (T₅) d'un premier type dont la base et le collecteur sont connectés respectivement à l'émetteur et à la base d'un deuxième transistor (T₇) du premier type dont le collecteur est connecté à une deuxième source de tension d'alimentation, le collecteur du premier transistor (T₅) étant connecté à celui d'un troisième transistor (T₈) du deuxième type opposé au premier, dont l'émetteur est relié à la deuxième source de tension d'alimentation à travers une deuxième résistance (R₈) et dont la base constitue l'entrée non inverseuse de l'amplificateur différentiel.

4. Circuit selon la revendication 3 caractérisé en ce que la deuxième branche comporte le trajet émetteur-collecteur d'un quatrième transistor (T₆) du premier type dont la base est connectée à celle du premier transistor (T₅), le collecteur du quatrième transistor (T₆) étant connecté à celui d'un cinquième transistor (T₉) de deuxième type dont l'émetteur est connecté à celui du troisième transistor (T₈) et dont la base constitue l'entrée inverseuse de l'amplificateur différentiel.

5. Circuit selon la revendication 4 caractérisé en ce que l'émetteur du quatrième transistor (T₆) est connecté à celui du premier transistor (T₅).

6. Circuit selon la revendication 5 caractérisé en ce que le circuit de commande comporte un sixième transistor (T₃) du deuxième type dont le collecteur est connecté à la première source de tension d'alimentation, dont l'émetteur est connecté aux émetteurs des premier (T₅) et quatrième (T₆) transistors et dont la base est connectée à la borne de la première résistance (R₀) qui n'est pas connectée à la première source de tension d'alimentation (V_{cc}).

7. Circuit selon la revendication 6 caractérisé en ce que le deuxième étage suiveur comporte un septième transistor (T₁₀) dont la base est connectée au collecteur du cinquième transistor (T₉), dont le collecteur est connecté à la deuxième source de tension d'alimentation et dont l'émetteur est relié à l'entrée du premier étage suiveur.

8. Circuit selon la revendication 7 caractérisé en ce que l'émetteur du septième transistor (T₁₀) est relié à l'entrée du premier étage suiveur par l'intermédiaire d'une diode en direct.

9. Circuit selon une des revendications 7 ou 8 caractérisé en ce que entre la première résistance (R₁) et l'entrée du premier étage suiveur, est disposée une deuxième résistance (R₂).

10. Circuit selon une des revendications 7 à 9 caractérisé en ce que le premier étage suiveur comporte un huitième transistor (T₁,T₂) à deux émetteurs dont la base constitue l'entrée, dont le collecteur est connecté à la première source de tension d'alimentation, dont le premier émetteur est connecté à une extrêmité du pont diviseur et dont le deuxième émetteur constitue la sortie du premier étage suiveur.

11. Circuit selon une des revendications 7 à 10 caractérisé en ce que le pont diviseur comporte une troisième (R₃) et une quatrième (R₄) résistance.

## Claims

1. A circuit for supplying a reference voltage, comprising a voltage generator having a supply terminal and an output for supplying a voltage of given nominal value, a differential amplifier having a supply terminal for a first supply voltage source, a non-inverting input connected to the output of the voltage generator, an inverting input and an output, and a first output follower stage whose output, which supplies said reference voltage, provides feedback to the inverting input of the differential amplifier *via* a divider bridge, characterised in that the output of the differential amplifier (A) is coupled to the input of the first follower stage (T) *via* a controlled switching device (1), the first follower stage (T) having its input coupled to the supply terminal *via* a first resistor (R₁) and having its output, which supplies said reference voltage (Vₒ), coupled to the supply terminal of the voltage generator (REF), and in that it comprises a control circuit (C) for controlling the switching device (1), which control circuit is adapted to receive at least the supply voltage in such a manner that the switching device is closed when the supply voltage reaches a threshold for which both the voltage generator (REF) and the differential amplifier (A) are in a nominal operating range.

2. A circuit as claimed in Claim 1, characterised in that the differential amplifier comprises a first branch, whose input constitutes said non-inverting input, and a second branch, whose input constitutes said inverting input, in that the control circuit is adapted to inhibit the flow of current in the second branch when the supply voltage is lower than said threshold, and in that the controlled switching circuit comprises a second follower stage, which is adapted to conduct only when current flows through the second branch.

3. A circuit as claimed in Claim 2, characterised in that the first branch comprises an emitter-collector path of a first transistor (T₅) of a first type, whose base and collector are connected, respectively, to the emitter and the base of a second transistor (T₇) of the first type, whose collector is connected to a second supply voltage source, the collector of the first transistor (T₅) being connected to that of a third transistor (T₈) of the second type opposite to the first type, whose emitter is coupled to the second supply voltage source *via* a second resistor (R₈) and whose base constitutes the non-inverting input of the differential amplifier.

4. A circuit as claimed in Claim 3, characterised in that the second branch comprises the emitter-collector path of a fourth transistor (T₆) of the first type, whose base is connected to that of the first transistor (T₅), the collector of the fourth transistor (T₆) being connected to that of a fifth transistor (T₉) of the second type, whose emitter is connected to that of the third transistor (T₈) and whose base constitutes the inverting input of the differential amplifier.

5. A circuit as claimed in Claim 4, characterised in that the emitter of the fourth transistor (T₆) is connected to that of the first transistor (T₅).

6. A circuit as claimed in Claim 5, characterised in that the control circuit comprises a sixth transistor (T₃) of the second type, whose collector is connected to the first supply voltage source, whose emitter is connected to the emitters of the first (T₅) and the fourth (T₆) transistor, and whose base is connected to that terminal of the first resistor (R₀) which is not coupled to the first supply voltage source (V_{cc}).

7. A circuit as claimed in Claim 6, characterised in that the second follower stage comprises a seventh transistor (T₁₀), whose base is connected to the collector of the fifth transistor (T₉), whose collector is connected to the second supply voltage source and whose emitter is coupled to the input of the first follower stage.

8. A circuit as claimed in Claim 7, characterised in that the emitter of the seventh transistor (T₁₀) is coupled to the input of the first follower stage *via* a diode poled in the forward direction.

9. A circuit as claimed in Claim 7 or 8, characterised in that a second resistor (R₂) is disposed between the first resistor (R₁) and the input of the first follower stage.

10. A circuit as claimed in any one of the Claims 7 to 9, characterised in that the first follower stage comprises an eighth transistor (T₁,T₂) having two emitters, whose base constitutes the input, whose collector is connected to the first supply voltage source, whose first emitter is connected to one end of the divider bridge and whose second emitter constitutes the output of the first follower stage.

11. A circuit as claimed in any one of the Claims 7 to 10, characterised in that the divider bridge comprises a third (R₃) and a fourth (R₄) resistor.

## Patentansprüche

1. Schaltung zur Lieferung einer Referenzspannung, die die folgenden Teile enthält:
- eine Spannungsquelle, die ihrerseits einen Stromversorgungseingang und einen Ausgang besitzt, über den sie eine vorgegebene Nennspannung abgibt,
- einen Differenzverstärker, der seinerseits einen Stromversorgungseingang für eine erste Versorgungsspannungsquelle, einen nicht invertierenden Eingang, der mit dem Ausgang der Spannungsquelle verbunden ist, einen invertierenden Eingang und einen Ausgang besitzt,
- eine erste Ausgangs-Spannungsfolgerstufe, deren Ausgang, an dem die Referenzspannung zur Verfügung steht, über einen Spannungsteiler mit dem invertierenden Eingang des Differenzverstärkers rückgekoppelt ist,
dadurch gekennzeichnet, daß der Ausgang des Differenzverstärkers (A) über eine gesteuerte Umschaltevorrichtung (1) mit dem Eingang der ersten Ausgangs-Spannungsfolgerstufe (T) verbunden ist, wobei der Eingang dieser ersten Ausgangs-Spannungsfolgerstufe (T) über einen ersten Widerstand (R₁) mit der Versorgungsspannung verbunden ist und wobei dessen Ausgang, der die Referenzspannung (V₀) abgibt, mit dem Stromversorgungseingang der Spannungsquelle (REF) verbunden ist, und weiterhin dadurch gekennzeichnet, daß sie für die Umschaltevorrichtung (1) eine Ansteuerungsschaltung (C) dergestalt enthält, daß diese zumindest die Versorgungsspannung empfangt, so daß die Umschaltevorrichtung geschlossen wird, weg die Versorgungsspannung einen Schwellwert erreicht, bei dem sich sowohl die Spannungsquelle (REF) als auch der Differenzverstärker (A) in ihrem Nenn-Betriebsbereich befinden.

2. Schaltung nach Anspruch 1, dadurch gekennzeichnet, daß der Differenzverstärker einen ersten Schaltungszweig mit dem nicht invertierenden Eingang als Eingang und einen zweiten Schaltungszweig mit dem invertierenden Eingang als Eingang enthält, und dadurch gekennzeichnet, daß die Ansteuerschaltung so ausgeführt ist, daß der zweite Schaltungszweig den Stromfluß sperrt, wenn die Versorgungsspannung unter einer bestimmten Schwelle liegt, und dadurch gekennzeichnet, daß die gesteuerte Ansteuerschaltung eine zweite Spannungsfolgerschaltung enthält, die so ausgeführt ist, daß sie nur leitend wird, wenn Strom durch den zweiten Schaltungszweig fließt.

3. Schaltung nach Anspruch 2, dadurch gekennzeichnet, daß der erste Schaltungszweig die Emitter-Kollektor-Strecke eines ersten Transistors (T₅) des ersten Typs enthält, wobei dessen Basis mit dem Emitter und dessen Kollektor mit der Basis eines zweiten Transistors (T₇) des ersten Typs verbunden sind, dessen Kollektor seinerseits mit einer zweiten Versorgungsspannungsquelle verbunden ist, wobei der Kollektor des ersten Transistors (T₅) mit dem Kollektor eines dritten Transistors (T₈) des zweiten und dem ersten entgegengesetzten Typs verbunden ist und wobei dessen Emitter seinerseits über einen zweiten Widerstand (R₈) mit der zweiten Versorgungsspannungsquelle verbunden ist und dessen Basis den nicht invertierenden Eingang des Differenzverstärkers darstellt.

4. Schaltung nach Anspruch 3, dadurch gekennzeichnet, daß der zweite Schaltungszweig die Emitter-Kollektor-Strecke eines vierten Transistors (T₆) des ersten Typs enthält, wobei dessen Basis mit der Basis des ersten Transistors (T₅) verbunden ist, dessen Kollektor mit dem Kollektor des fünften Transistors (T₉) des zweiten Typs verbunden ist und dessen Emitter mit dem Emitter des dritten Transistors (T₈) verbunden ist, dessen Basis wiederum den invertierenden Eingang des Differenzverstärkers darstellt.

5. Schaltung nach Anspruch 4, dadurch gekennzeichnet, daß der Emitter des vierten Transistors (T₆) mit dem Emitter des ersten Transistors (T₅) verbunden ist.

6. Schaltung nach Anspruch 5, dadurch gekennzeichnet, daß die Ansteuerschaltung einen sechsten Transistor (T₃) des ersten Typs enthält, dessen Kollektor mit der ersten Versorgungsspannungsquelle verbunden ist, dessen Emitter mit den Emittern des ersten (T₅) und des vierten Transistors (T₆) verbunden ist und dessen Basis mit demjenigen Ende des ersten Widerstands (R₀) verbunden ist, das nicht mit der ersten Versorgungsspannungsquelle verbunden ist.

7. Schaltung nach Anspruch 6, dadurch gekennzeichnet, daß die zweite Spannungsfolgerschaltung einen siebten Transistor (T₇) enthält, dessen Basis mit dem Kollektor des fünften Transistors (T₉) verbunden ist, dessen Kollektor mit der zweiten und dessen Emitter mit dem Eingang der ersten Spannungsfolgerschaltung verbunden ist.

8. Schaltung nach Anspruch 7, dadurch gekennzeichnet, daß der Emitter des siebten Transistors (T₁₀) mit dem Eingang der ersten Spannungsfolgerschaltung über eine in Durchlaßrichtung geschaltete Diode verbunden ist.

9. Schaltung nach einem der Ansprüche 7 oder 8, dadurch gekennzeichnet, daß sich zwischen dem ersten Widerstand (R₁) und dem Eingang der ersten Spannungsfolgerschaltung ein zweiter Widerstand (R₂) befindet.

10. Schaltung nach einem der Ansprüche 7 bis 9, dadurch gekennzeichnet, daß die erste Spannungsfolgerschaltung einen achten Transistor (T₁, T₂) mit zwei Emittern enthält, dessen Basis den Eingang darstellt, dessen Kollektor mit der ersten Versorgungsspannungsquelle verbunden ist, dessen erster Emitter mit einem Ende des Spannungsteilers verbunden ist und dessen zweiter Emitter den Ausgang der ersten Spannungsfolgerschaltung darstellt.

11. Schaltung nach einem der Ansprüche 7 bis 10, dadurch gekennzeichnet, daß der Spannungsteiler einen dritten (R₃) und einen vierten Widerstand (R₄) enthält.
